# EUROPÄISCHE PATENTSCHRIFT

(11) **EP 1 827 194 B1**
(45) Veröffentlichungstag und Bekanntmachung des Hinweises auf die Patenterteilung: **20.10.2010**
(21) Anmeldenummer: 05817402.0
(22) Anmeldetag: 16.12.2005
(51) Int. Cl.: A47L 9/04, A47L 5/30, A47L 9/28

(54) **VERFAHREN ZUM ERFASSEN DER VOR- UND RÜCKBEWEGUNG EINES STAUBSAUGERS SOWIE STAUBSAUGER HIERZU**
METHOD FOR DETECTING THE BACK-AND-FORTH MOVEMENT OF A VACUUM CLEANER, AND CORRESPONDING VACUUM CLEANER
PROCEDE DE DETECTION DU MOUVEMENT D'AVANCEMENT ET E RECUL D'UN ASPIRATEUR, ET ASPIRATEUR CORRESPONDANT

(30) Priorität: 24.12.2004 DE 102004062536
(43) Veröffentlichungstag der Anmeldung: 05.09.2007
(73) Patentinhaber: Vorwerk & Co. Interholding GmbH, 42275 Wuppertal (DE)
(72) Erfinder: ZAUTKE, Carsten, 44805 Bochum (DE); FIESELER, Martin, 45134 Essen (DE)
(74) Vertreter: Müller, Enno
(86) Internationale Anmeldenummer: PCT/EP2005/056861
(87) Internationale Veröffentlichungsnummer: WO 2006/069923

(56) Entgegenhaltungen:
- EP-A- 0 479 609
- DE-A1- 10 338 874
- PATENT ABSTRACTS OF JAPAN Bd. 016, Nr. 485 (C-0993), 8. Oktober 1992 (1992-10-08) -& JP 04 176424 A (MATSUSHITA ELECTRIC IND CO LTD), 24. Juni 1992 (1992-06-24)
- PATENT ABSTRACTS OF JAPAN Bd. 017, Nr. 046 (C-1021), 28. Januar 1993 (1993-01-28) -& JP 04 261625 A (MATSUSHITA ELECTRIC IND CO LTD), 17. September 1992 (1992-09-17)
- PATENT ABSTRACTS OF JAPAN Bd. 018, Nr. 648 (C-1284), 8. Dezember 1994 (1994-12-08) -& JP 06 254017 A (MATSUSHITA ELECTRIC IND CO LTD), 13. September 1994 (1994-09-13)

## Beschreibung

Die Erfindung betrifft zunächst ein Verfahren zum Erfassen der Vor- und Rückbewegung eines eine elektromotorisch angetriebene Bürste aufweisenden Vorsatzes eines Staubsaugers, insbesondere Haushaltsstaubsaugers, nach den Merkmalen des Oberbegriffes des Anspruches 1.

Es besteht das Bedürfnis, die Bewegungsrichtung des Staubsaugers, insbesondere eines an diesen angeschlossenen Vorsatzgerätes mit einer elektromotorisch angetriebenen Bürste zu erfassen, um aus der ermittelten Schub- oder Zugrichtung Maßnahmen zur Beeinflussung des Staubsaugers bzw. des die Bürste aufweisenden Vorsatzgerätes abzuleiten. Diesbezüglich ist es bekannt, den Staubsauger bzw. das die elektromotorisch angetriebene Bürste aufweisende Vorsatzgerät mit einem Schlepphebel zu versehen, welcher gerätebodenseitig angeordnet ist. Durch Reibung mit dem zu saugenden Boden, insbesondere Teppichboden, wird der Schlepphebel entsprechend ausgelenkt, welche Schwenkstellung von einem Kippschalter oder dergleichen elektrisch erfasst wird.

Im Weiteren ist es aus den Patent Abstracts of Japan, Veröffentlichungsnummer o4176424. Veröffentlichungsdatum 24.06.1992, Anmeldenummer 02305149, bekannt, den Vergleich mit einem vorgegebenen Referenz-Motorstrom vorzunehmen. Diese Ausführung wird jedoch nicht den tatsächlichen Einsatzbedingungen eines solchen Staubsaugers immer gerecht. So können unterschiedliche Bodenbeläge unterschiedliche Referenz-Motorströme gegebenenfalls erfordern.

Ausgehend von dem genannten Stand der Technik stellt sich der Erfindung die Aufgabe, ein Verfahren der in Rede stehenden Art anzugeben, das eine möglichst gute Anpassung an jeweilige Bedingungen, insbesondere Bodenbeläge, ermöglicht.

Diese Aufgabe ist beim Gegenstand des Anspruches 1 gelöst, wobei darauf abgestellt ist, dass der Referenz-Motorstrom ein aus einer fortlaufenden Messung gemittelter Motorstrom ist. Der Referenz-Motorstrom ist danach angepasst an die vorherrschenden Bedingungen, wie beispielsweise die auf den Widerstand an der Bürste Einfluss nehmenden Teppichflorhöhe. In üblicher Weise ist die Bürste des Staubsaugers bzw. des an dem Staubsauger angeschlossenen Vorsatzgerätes um eine quer zur Bewegungsrichtung verlaufende Rotationsachse angetrieben. Die Antriebsrichtung der Bürste ist in der Regel in Vorschubrichtung des Staubsaugers gewählt, so dass der mechanisch gelöste Schmutz mit Bezug auf eine übliche Vorschubbewegung des Gerätes nach hinten in Richtung auf den dort angeordneten, unterdruckbelasteten Saugmund abgeworfen wird. Die Stromaufnahme der Bürste ist in der Vorbewegung des Gerätes geringer als bei einer Rückbewegung des Gerätes, bei welcher die Rotationsbewegung der Bürste entgegen der Bewegungsrichtung des Gerätes wirkt. Die rotierende Bürste wirkt hier in Verbindung mit der Rückbewegung des Gerätes als Widerstand, was sich in erhöhter Stromaufnahme widerspiegelt. Ist der ermittelte Motorstrom geringer als der Referenz-Motorstrom, so handelt es sich bei der vorbeschriebenen Rotationsbewegung der elektromotorisch angetriebenen Bürste um eine Vorbewegung des Gerätes. Ist der ermittelte Motorstrom größer als der Referenz-Motorstrom, handelt es sich um eine Rückbewegung. Auch der Stillstand des Staubsaugers bzw. des an diesem angeschlossenen, die elektromotorisch angetriebene Bürste aufweisenden Vorsatzgerätes ist mittels des Verfahrens erfassbar. In diesem Zustand ist der ermittelte Motorstrom annähernd gleich dem Referenz-Motorstrom.

In einer bevorzugten Weiterbildung ist vorgesehen, dass der ermittelte Motorstrom mit Hilfe eines Tiefpasses gemittelt wird, wobei die Zeitkonstante des Tiefpasses gegenüber einer typischen Vor- und Rücklaufzeit des Vorsatzes groß ist, so bspw. 1 bis 5 Sek., bevorzugt etwa 3 Sek.. Der Motorstrom wird weiter bevorzugt mit Hilfe eines Shunt-Widerstandes ermittelt. An diesem Shunt-Widerstand fällt eine Spannung ab, die proportional zum Motorstrom ist.

Des Weiteren betrifft die Erfindung einen Staubsauger gemäß den Merkmalen des Oberbegriffes des Anspruches 4.

Bei Staubsaugern der in Rede stehenden Art besteht das Bedürfnis zwischen einer Vor- und einer Rückbewegung des Staubsaugers bzw. eines an diesem angeschlossenen Vorsatzgerätes mit elektromotorisch angetriebener Bürste zu unterscheiden, um gegebenenfalls aus der ermittelten Bewegungsrichtung heraus Maßnahmen bspw. zur Regelung des Bürstenmotors oder des Gebläsemotors abzuleiten. Diesbezüglich sind mechanische Lösungen bekannt, bei welchen bspw. gerätebodenunterseitig ein Schlepphebel angeordnet ist, welcher unter Mitnahme durch den überfahrenen Teppichboden in die eine oder andere Stellung verschwenkt wird. Die Schwenkstellung wird bspw. über einen Kippschalter elektrisch erfasst.

Zum Stand der Technik ist weiter auf das Patent Abstract of Japan, Veröffentlichungsnummer o4176424, Veröffentlichungsdatum 24.06.1992, Anmeldenummer 02305149 verwiesen. Hieraus ist bekannt, den Motorstrom mit einer festen Referenzgröße zu vergleichen. Weiter ist zum Stand der Technik auf die EP 0479609 A2 zu verweisen, die diesbezüglich auch nichts Weitergehendes beschreibt.

Ausgehend von dem vorgenannten Stand der Technik stellt sich der Erfindung die Aufgabe, einen Staubsauger der genannten Art anzugeben, der eine vorteilhafte Erkennung der Bewegungsrichtung der Bürste ermöglicht.

Diese Aufgabe ist beim Gegenstand des Anspruches 4 gelöst, wobei darauf abgestellt ist, dass zur Bereitstellung des Referenz-Motorstroms eine zur fortlaufende Messung des Motorstroms ausgelegte Mittlungsschaltung vorgesehen ist, die einen Tiefpass aufweist. Die Messeinrichtung erfasst den ohnehin anfallenden Motorstrom während des Betriebs des Gerätes und vergleicht diesen mit dem Referenz-Motorstrom. Bei einer üblichen Rotationsbewegung der angetriebenen Bürste in Vorschubrichtung des Gerätes entspricht ein gegenüber dem Referenz-Motorstrom geringerer erfasster Motorstrom der Vorbewegung des Staubsaugers bzw. des Vorsatzgerätes, da die rotierende Bürste weniger als Widerstand, sondern vielmehr sogar bewegungsunterstützend in diese Richtung wirkt. Ist hingegen der erfasste Motorstrom größer als der Referenz-Motorstrom, so kann hieraus die Rückbewegung des Gerätes resümiert werden. Die hierbei entgegen der Gerätebewegungsrichtung rotierende Bürste wirkt entsprechend als Widerstand, was zu einer erhöhten Stromaufnahme führt. Darüber hinaus kann mittels der vorgeschlagenen Messeinrichtung sogar ein Stillstand des Gerätes bzw. des Staubsaugers erkannt werden. Dies ist dann der Fall, wenn der erfasste Motorstrom annähernd gleich dem Referenz-Motorstrom ist. In der Motorstrom-Messeinrichtung ist bevorzugt ein Shunt-Widerstand vorgesehen, an welchem eine Spannung abfällt, die proportional zum Motorstrom ist. Zur Bereitstellung des Referenz-Motorstroms ist die Mittlungsschaltung vorgesehen, die einen Tiefpass aufweist. Entsprechend ist der mit dem erfassten Motorstrom zu vergleichende Referenzmotorstrom angepasst an die während der Saugbearbeitung vorherrschenden Gegebenheiten, wie bspw. Teppichflorhöhe usw.

Die Zeitkonstante des Tiefpasses ist gegenüber einer typischen Vor- und Rücklaufzeit des Staubsaugers bzw. des Vorsatzgerätes groß eingestellt, so insbesondere zwischen 1 bis 5 Sek., bevorzugt 3 Sek.

Nachstehend ist die Erfindung anhand der beigefügten Zeichnung, welche lediglich zwei Ausführungsbeispiele darstellt, näher erläutert. Es zeigt:
- Fig. 1: in perspektivischer Darstellung einen stielgeführten Haushalts- staubsauger mit einem, eine nicht näher dargestellte elektromoto- risch angetriebene Bürste aufweisenden Vorsatzgerätes;
- Fig. 2: in einer partiell geschnittenen Schema-Seitenansicht das Vorsatz- gerät während des Saugbetriebs, bei Vorverlagerung desselben;
- Fig. 3: eine der Fig. 2 entsprechende Darstellung, jedoch bei Rückverla- gerung des Vorsatzgerätes;
- Fig. 4: eine idealisierte Darstellung eines Motorstromaufnahme- Diagrammes;
- Fig. 5: die in analoger Schaltung aufgebaute Messeinrichtung;
- Fig. 6: die Messeinrichtung in einer zweiten Ausführungsform, digital aufgebaut.

In Fig. 1 ist ein Staubsauger 1 in Form eines stielgeführten Haushaltsstaubsaugers dargestellt, an welchem ein Vorsatzgerät 2 sowohl elektrisch als auch strömungsmäßig angeschlossen ist. Letzteres weist eine walzenförmige Bürste 3 auf, deren Rotationsachse x parallel ausgerichtet ist zur stirnseitigen Randkante des Vorsatzgerätes 2 und somit quer zu einer üblichen Verfahrrichtung r, welcher einer Vorbewegung des Gerätes 2 entspricht.

Die walzenförmige Bürste 3 weist radial abstehende Borstenbüschel 4 auf, die unterseitig über den Geräteboden 5 hinausragen, zur mechanischen Bürstbearbeitung des zu reinigenden Teppichbodens 6.

Die Bürste 3 ist elektromotorisch angetrieben. Der diesbezügliche Elektromotor 7 ist in den Figuren 2 und 3 lediglich schematisch dargestellt. Die Kraftübertragung erfolgt über einen nicht näher dargestellten Riementrieb 8.

Der Elektromotor 7 versetzt über den Riementrieb 8 die Bürste 3 in eine Rotationsbewegung um die Achse x mit einer Drehrichtung d, die so gewählt ist, dass bei üblicher Vorbewegung des Vorsatzgerätes 2 in Verfahrrichtung r eine unterstützende Schubwirkung erreicht ist. Wie insbesondere aus der Darstellung in Fig. 2 zu erkennen, ist die Drehrichtung der Bürste 3 so gewählt, dass durch Reibung mit dem Teppichboden 6 eine Bewegungskomponente in Verfahrrichtung r erreicht ist. Mit Bezug zu den Darstellungen ist eine Drehrichtung der Bürste 3 entgegen dem Uhrzeigersinn gewählt.

Der durch die rotierende Bürste 3 aus dem Teppichboden 6 gelöste Staub bzw. Schmutz wird in üblicher Weise durch den von der Bürste 3 durchtretenen Saugmund 9 und über eine nicht näher dargestellte Saugkanalleitung abtransportiert.

Bei einer Rückbewegung - wie in Fig. 3 dargestellt - wird das Vorsatzgerät 2 bzw. der Staubsauger 1 entgegen der üblichen Verfahrrichtung r in Rückfahrrichtung r' bewegt, dies bei weiterhin in Rotationsrichtung d laufender Bürste 3. Letztere wirkt in Zusammenwirkung mit dem Teppichboden 6 entsprechend entgegen dieser Rückbewegungsrichtung r', womit ein erhöhter Widerstand an der Bürste 3 erreicht wird. Eine Erhöhung des Widerstandes geht einher mit einer Erhöhung des entsprechenden Motorstroms.

Dieser Motorstrom wird zur Erfassung der Vor- und Rückbewegung des Vorsatzgerätes 2 genutzt. Hierzu ist eine Messeinrichtung wie bspw. anhand einer ersten Ausführungsform in Fig. 5 dargestellt vorgesehen, die den Motorstrom des die Bürste 3 antreibenden Elektromotors 7 misst und diesen ermittelten Motorstromwert mit einem Referenz-Motorstromwert vergleicht.

Der Referenz-Motorstrom I_{R-M} ist ein aus einer fortlaufenden Messung gemittelter Motorstrom, wobei zur Bereitstellung des Referenz-Motorstroms I_{R-M} eine Mittlungsschaltung vorgesehen ist, die einen Tiefpass 11 aufweist. Die Zeitkonstante des Tiefpasses 11 ist gegenüber einer typischen Vor- und Rücklaufzeit des Vorsatzgerätes 2 groß bemessen, so bspw. mit drei Sekunden. Innerhalb dieser Zeit ist in der Regel das Vorsatzgerät 2 zumindest einmal in Vorlaufrichtung r und einmal in Rücklaufrichtung r' bewegt worden. Der hieraus gemittelte Wert I_{R-M} ist aktuell angepasst an die Gegebenheiten, so bspw. an den zwischen den Borsten 4 der Bürste 3 und dem Teppichboden 6 aufgebauten Reibwiderstand, welcher wiederum unter anderem abhängig ist von der Teppichflorhöhe.

Der relevante Motorstrom I _{M} wird mit Hilfe eines Shunt-Widerstandes 12 ermittelt, an welchem eine Spannung abfällt, die proportional zum Motorstrom ist.

Der momentane Motorstrom I _{M} wird mit Hilfe eines Komparators 13 mit dem gemittelten Motorstrom I _{R-M} verglichen. Ist der momentane Motorstrom I _{M} geringer als der gemittelte Motorstrom I _{R}, so ist hieraus auf eine Bewegung des Vorsatzgerätes 2 in üblicher Vorwärtsrichtung r zu schließen. Ist hingegen der momentane Motorstrom I _{M} größer als der gemittelte Motorstrom I _{R-M}, lässt dies auf eine Verlagerung des Vorsatzgerätes 2 in Rückbewegungsrichtung r' schließen. Selbst der Stillstand des Vorsatzgerätes 2 ist mittels dieser Messeinrichtung 10 erfassbar, da hierbei der momentane Motorstrom I _{M} annähernd dem gemittelten Motorstrom I _{R-M} entspricht.

In Figur 6 ist eine alternative Schaltungsanordnung dargestellt. Hierbei erfolgt die Signalverarbeitung digital mittels eines Mikroprozessors 14, nachdem das Stromsignal mit Hilfe eines Analog-Digital-Umsetzers 15 digitalisiert wurde.

Das gewonnene Bewegungsrichtungssignal kann zur Regelung des Bürstenmotors 7 und/oder des Gebläsemotors im Staubsauger und/oder zur Steuerung von Nebenluftöffnungen in dem den Saugmund 9 des Vorsatzgerätes 2 begrenzenden Bereich benutzt werden. Die Bewegungserfassung erfolgt auf elektrisch/elektronischem Wege ohne Inanspruchnahme von insbesondere verschleißanfälligen mechanischen oder optischen/akustischen Sensorelementen oder dergleichen.

Alle offenbarten Merkmale sind (für sich) erfindungswesentlich.

## Patentansprüche

1. Verfahren zum Erfassen der Vor- und Rückbewegung eines, eine elektromotorisch angetriebene Bürste (3) aufweisenden Vorsatzes (2) eines Staubsaugers (1), insbesondere eines Haushaltsstaubsaugers, wobei der zum Antrieb der Bürste (3) fließende Motorstrom (I _{M}) gemessen wird und zur Erkennung der Vor- bzw. Rückbewegung mit einem Referenz-Motorstrom (I _{R-M}) verglichen wird, **dadurch gekennzeichnet, dass** der Referenz-Motorstrom (I _{R-M}) ein aus einer fortlaufenden Messung gemittelter Motorstrom ist.

2. Verfahren nach Anspruch 1, **dadurch gekennzeichnet, dass** der ermittelte Motorstrom mit Hilfe eines Tiefpasses (11) gemittelt wird, wobei die Zeitkonstante des Tiefpasses (11) gegenüber eine typischen Vor- und Rücklaufzeit des Vorsatzes (2) groß ist.

3. Verfahren nach Anspruch 1 oder 2, **dadurch gekennzeichnet, dass** der Motorstrom (I _{M}) mit Hilfe eines Shunt-Widerstandes (12) ermittelt wird.

4. Staubsauger (1), insbesondere Haushaltsstaubsauger, mit einer elektromotorisch angetriebenen Bürste (3) und einer Messeinrichtung (10), die den Motorstrom (I _{M}) des die Bürste (3) antreibenden Elektromotors (7) misst, wobei ein Vergleicher (13) vorgesehen ist, der den gemessenen Motorstrom (I _{M}) mit einem Referenz-Motorstrom (I _{R-M}) vergleicht, **dadurch gekennzeichnet, dass** zur Bereitstellung des Referenz-Motorstroms (I _{R-M}) eine zur fortlaufenden Messung des Motorstroms ausgelegte Mittlungsschaltung vorgesehen ist, die einen Tiefpass (11) aufweist.

5. Staubsauger nach Anspruch 4, **dadurch gekennzeichnet, dass** in der Motorstrom-Messeinrichtung (10) ein Shunt-Widerstand (12) vorgesehen ist.

6. Staubsauger nach einem der Ansprüche 4 oder 5, **dadurch gekennzeichnet, dass** die Zeitkonstante des Tiefpasses (11) gegenüber einer typischen Vor- und Rücklaufzeit des Staubsaugers (1) groß eingestellt ist.

## Claims

1. Method for detecting the forward and backward movement of an attachment (2) of a vacuum cleaner (1), in particular a domestic vacuum cleaner, said attachment having an electric-motor-driven brush (3), the motor current (I_{M}) used to drive the brush (3) being measured and compared with a reference motor current (I_{R-M}) in order to recognize the forward and backward movement, **characterised in that** the reference motor current (I_{R-M}) is a motor current averaged from a continuous measurement.

2. Method according to claim 1, **characterised in that** the detected motor current is averaged using a low-pass filter (11), the time constant of the low-pass filter (11) being large compared to the time of a typical forward and backward movement of the attachment (2).

3. Method according to either claim 1 or claim 2, **characterised in that** the motor current (I_{M}) is detected using a shunt resistor (12).

4. Vacuum cleaner (1), in particular a domestic vacuum cleaner, having an electric-motor-driven brush (3) and a measuring means (10) which measures the motor current (I_{M}) of the electric motor (7) driving the brush (3), a comparator (13) being provided which compares the measured motor current (I_{M}) with a reference motor current (I_{R-M}), **characterised in that**, for providing the reference motor current (I_{R-M}), an averaging circuit is provided which is designed to continuously measure the motor current and comprises a low-pass filter (11).

5. Vacuum cleaner according to claim 4, **characterised in that** a shunt resistor (12) is provided in the motor current measuring means (10).

6. Vacuum cleaner according to either claim 4 or claim 5, **characterised in that** the time constant of the low-pass filter (11) is set to be large compared to the time of a typical forward and backward movement of the vacuum cleaner (1).

## Revendications

1. Procédé de détection d'un déplacement en va-et-vient d'un accessoire (2) d'un aspirateur (1), en particulier d'un aspirateur domestique, qui présente une brosse (3) entraînée par un moteur électrique, le courant (I_{M}) qui s'écoule vers l'entraînement de la brosse (3) étant mesuré et comparé à un courant de moteur (I_{R-M}) de référence pour détecter le déplacement en va-et-vient, **caractérisé en ce que**
le courant de moteur (I_{R-M}) de référence est un courant de moteur déterminé par une mesure permanente.

2. Procédé selon la revendication 1, **caractérisé en ce que** le courant de moteur déterminé est déterminé à l'aide d'un filtrage passe-bas (11) et **en ce que** la constante de temps du filtrage passe-bas (11) est plus grande que la durée typique d'avancement et de recul de l'accessoire (2).

3. Procédé selon les revendications 1 ou 2, **caractérisé en ce que** le courant de moteur (I_{M}) est déterminé à l'aide d'une résistance de shunt (12).

4. Aspirateur (1), en particulier aspirateur domestique, doté d'une brosse (3) entraînée par moteur électrique et d'un dispositif de mesure (10) qui mesure le courant de moteur (I_{M}) du moteur électrique (7) qui entraîne la brosse (3), et doté d'un comparateur (13) qui compare à un courant de moteur (I_{R-M}) de référence le courant de moteur (I_{M}) mesuré,
**caractérisé en ce que**
un circuit de calcul de moyenne qui présente un filtrage passe-bas (11) et conçu pour mesurer en permanence le courant de moteur est prévu pour délivrer le courant de moteur (I_{R-M}) de référence.

5. Aspirateur selon la revendication 4, **caractérisé en ce qu'**une résistance de shunt (12) est prévue dans le dispositif (10) de mesure de courant de moteur.

6. Aspirateur selon l'une des revendications 4 ou 5, **caractérisé en ce que** la constante de temps du filtrage passe-bas (11) est réglée à une valeur plus grande que la durée typique d'avancement et de recul de l'aspirateur (1).
